# EUROPÄISCHE PATENTSCHRIFT

(11) **EP 0 558 588 B1**
(45) Veröffentlichungstag und Bekanntmachung des Hinweises auf die Patenterteilung: **22.02.1995**
(21) Anmeldenummer: 91920834.8
(22) Anmeldetag: 22.11.1991
(51) Int. Cl.: B01F 9/02

(54) **VORRICHTUNG FÜR DAS MISCHEN, HOMOGENISIEREN ODER UMSETZEN VON WENIGSTENS ZWEI KOMPONENTEN**
DEVICE FOR MIXING, HOMOGENISING OR REACTING AT LEAST TWO COMPONENTS
DISPOSITIF POUR MELANGER, HOMOGENEISER OU FAIRE REAGIR AU MOINS DEUX COMPOSANTS

(30) Priorität: 23.11.1990 AT 2384/90
(43) Veröffentlichungstag der Anmeldung: 08.09.1993
(73) Patentinhaber: Kreuziger, Wolf-Dieter, A-1180 Wien (AT)
(72) Erfinder: Kreuziger, Wolf-Dieter, A-1180 Wien (AT)
(74) Vertreter: Haffner, Thomas M., Dr.
(86) Internationale Anmeldenummer: AT9100121
(87) Internationale Veröffentlichungsnummer: WO9209361

(56) Entgegenhaltungen:
- DE-B- 2 323 579
- DE-C- 130 850
- GB-A- 340 462
- GB-A- 792 240
- US-A- 4 831 959

## Beschreibung

Die Erfindung bezieht sich auf eine Vorrichtung für das Mischen, Homogenisieren oder Umsetzen von wenigstens zwei, insbesondere fließ- oder rieselfähigen, Komponenten mit einem Behälter, welcher um eine Achse rotierbar gelagert und zu rotierender Bewegung antreibbar ist, mit wenigstens einer verschließbaren Öffnung zum Füllen und/oder Entleeren des Behälters, wie z.b. aus DE-C-130850 hervorgeht.

Mischvorrichtungen, bei welchen ein Behälter, in welchen ein Rührwerk eintaucht und seine Achse zu rotierender Bewegung angetrieben wird, sind beispielsweise in der chemischen Industrie bekannt. Für das Mischen dickflüssiger oder pastöser Massen sind eine Reihe von Ausbildungen einer Mischerwelle bekanntgeworden, wobei die Rührwerke bzw. Mischwerkzeuge je nach Materialbeschaffenheit nach beendetem Mischvorgang einer relativ aufwendigen Reinigung unterzogen werden müssen.

Die Verwendung eines Mischwerkzeuges kann in bestimmten Fällen zu einer lokalen Erhitzung des Mischgutes in unmittelbarer Nachbarschaft des Mischwerkzeuges führen, wobei es auch zu Inhomogenitäten in der Temperaturverteilung in unmittelbarer Nachbarschaft des Mischwerkzeuges kommen kann, wenn derartige Mischwerkzeuge mit hoher Umdrehungsgeschwindigkeit bewegt werden. Die Übertragung der Energie bei einem derartigen Mischvorgang unter Verwendung eines Mischwerkzeuges ist mit Rücksicht auf die zwischen Mischwerkzeug und zu mischender Masse auftretende Reibungswärme mit Verlusten behaftet und insbesondere dann, wenn durch den Mischvorgang gleichzeitig eine homogene Erwärmung der zu mischenden Komponenten erzielt werden soll, kann eine derartige Erwärmung nicht verlustfrei auf die zu mischenden Komponenten übertragen werden.

Die Erfindung zielt nun darauf ab, eine Vorrichtung der eingangs genannten Art zu schaffen, mit welcher die aufgewendete mechanische Energie unmittelbar in dem zu mischenden Gut umgesetzt werden kann, mit welcher auf gesonderte und fallweise zu reinigende Mischwerkzeuge verzichtet werden kann und welche darüberhinaus die Möglichkeit bietet, die Mischparameter, insbesondere das Ausmaß der Homogenisierung oder eine für die chemische Umsetzung von Komponenten gewünschte homogene Temperaturverteilung, den jeweiligen Erfordernissen ohne störende Verluste anzupassen. Zur Lösung dieser Aufgabe besteht die erfindungsgemäße Einrichtung im wesentlichen darin, daß der Behälter von wenigstens zwei miteinander in offener Verbindung stehenden, gesondert antreibbaren Rohrschüssen gebildet ist, daß die Rohrschüsse an ihren einander zugewandten Stirnenden dichtend gelagert sind, daß die in Achsrichtung außenliegenden Enden des Behälters je eine dichtend abschließende Stirnwand aufweisen, und daß wenigstens eine dichtend abschließende Stirnwand in Achsrichtung der Rohrschüsse verschiebbar ausgebildet ist. Dadurch, daß lediglich die einzelnen Teilbereiche des Behälters in Form von gesondert antreibbaren Rohrschüssen in Rotation versetzt werden, kommt es zur Ausbildung einer Mischzone im Bereich der einander zugewandten Stirnenden zweier derartiger Rohrschüsse, wobei die mechanische Energie, welche den zu mischenden Komponenten durch die Rotation der Rohrschüsse vermittelt wird, unmittelbar in den einzelnen Teilchen der Mischung im Bereich der Mischzone zur Verfügung gestellt wird. Auf diese Weise kommt es zu einer besonders homogenen Vermischung im Bereich der Mischzone und dadurch, daß wenigstens eine der Stirnwände in Achsrichtung der Rohrschüsse verschiebbar ausgebildet ist, steht neben der Variation der Drehzahlen der Rohrschüsse bzw. der Drehrichtungen der Rohrschüsse eine weitere Möglichkeit zur Verfügung, das Mischergebnis zu beeinflussen. Durch Anwendung eines Kompressionsdruckes kann je nach Art und Beschaffenheit der miteinander zu mischenden Komponenten der Mischeffekt im Mischbereich gesteuert werden und es wird insbesondere für die gegebenenfalls gewünschte chemische Umsetzung derartiger Komponenten miteinander eine Druckerhöhung ermöglicht, welche teilweise die Durchführung derartiger chemischer Umsetzungen erst ermöglicht. Durch die Verschiebbarkeit wenigstens einer Stirnwand in Achsrichtung der Rohrschüsse wird darüberhinaus die Möglichkeit geschaffen, semi-kontinuierlich oder kontinuierlich zu arbeiten, und es ist insbesondere möglich, durch axiale Verschiebung wenigstens einer Stirnwand gegebenenfalls eingeschlossene Gase oder im Zuge einer chemischen Reaktion gebildete Gase gesondert von dem Reaktionsprodukt bzw. dem Mischprodukt auszubringen, da derartige Gase bei schneller Rotation der Behälterwand auf Grund ihrer geringeren spezifischen Massen in einem der Achse des Behälters nahen Bereich verbleiben. Die Homogenisierung und die Vermischung wird durch Wahl geeigneter Drehzahl in weiten Bereichen gesteuert und es ist insbesondere möglich, bei Komponenten mit stark unterschiedlichen spezifischen Massen bzw. bei einem Mischen oder Umsetzen von Flüssigkeiten mit Feststoffen durch gezielte Einführung der jeweilig umzusetzenden oder zu vermischenden Komponenten einen hinreichenden Weg für die vollständige Umsetzung oder die vollständige Vermischung von einem zentrumsnahen Bereich in Richtung des Mantels der rotierbaren Behälter sicherzustellen. Die einzelnen Rohrschüsse können hiebei gleichsinnig und mit unterschiedlicher Drehgeschwindigkeit angetrieben werden, wobei sich eine besonders intensive Vermischung naturgemäß dann ergibt, wenn benachbarte Rohrschüsse zu gegensinniger Bewegung angetrieben werden. Um sicherzustellen, daß das gesamte zu vermischende Gut die Mischzone zwischen aneinander anschließenden Rohrschüssen passiert, kann durch axiale Verschiebung wenigstens einer Stirnwand bei gleichzeitigem Auspressen von bereits gemischten oder umgesetzten Produkten das zu mischende oder umzusetzende Gut durch die Mischzone hindurchtransportiert werden. Auf diese Weise ist auch eine kontinuierliche Arbeitsweise möglich.

Die Form und Erstreckung der sich insbesondere zwischen aneinander anschließenden Stirnwänden ausbildenden Mischzone kann unterschiedlichen Anforderungen an den Misch- oder Umsetzungsvorgang dadurch angepaßt werden, daß vorzugsweise die Achsen der Rohrschüsse koaxial zueinander oder unter Einschluß eines stumpfen Winkels miteinander angeordnet sind. Bei einer Anordnung der Achsen unter einem stumpfen Winkel kann im Bereich der Mischzone bei Drehung der Rohrschüsse ein Walkeffekt erzielt werden, welcher eine Durchmischung der wenigstens zwei Komponenten unterstützt.

Für eine derartige kontinuierliche Verfahrensweise kann die Vorrichtung mit Vorteil so weitergebildet sein, daß wenigstens eine Stirnwand eine, insbesondere mit einem Sieb ausgebildete, axiale Öffnung zum Füllen und/oder Entleeren des Behälters aufweist. Eine derartige axiale Öffnung zum Füllen und/oder Entleeren des Behälters kann hiebei auch bei relativ hohem Druck mit Rücksicht auf die in der Nähe der Achse nur geringe Umfangsgeschwindigkeit sicher gedichtet werden.

Um eine sichere Lagerung und einen einfachen Drehantrieb für die gesondert voneinander antreibbaren Rohrschüsse zu gewährleisten, ist die Ausbildung mit Vorteil so getroffen, daß die Drehantriebe für die in Achsrichtung nebeneinander angeordneten Rohrschüsse am jeweiligen Außenumfang der Rohrschüsse angreifen, wobei vorzugsweise die Rohrschüsse an ihrem Außenumfang in Lagern abgestützt sind. Eine derartige Ausführung erlaubt es, auch hohe Drehzahlen bei nur geringem konstruktiven Aufwand sicher zu beherrschen.

Für eine Abdichtung der zugewandten Stirnenden der Rohrschüsse ist in einfacher Weise die Ausbildung so getroffen, daß im Bereich der einander zugewandten Stirnenden der Rohrschüsse ein Lagerring vorgesehen ist, welcher dichtend mit den Stirnenden der Rohrschüsse zusammenwirkt, wobei eine derartige Ausbildung mit Vorteil dahingehend weitergebildet werden kann, daß wenigstens eine Öffnung zum Füllen und/oder Entleeren des Behälters den insbesondere ortsfesten Lagerring durchsetzt. Die Anordnung einer Öffnung zum Füllen und/oder Entleeren des Behälters in einem derartigen ortsfesten Lagerring ist naturgemäß mit dem geringsten Dichtungsaufwand verbunden und insbesondere bei Anwendung hoher Preßdrucke während des Mischvorganges bzw. während der Umsetzung besonders vorteilhaft.

Um eine sichere Abdichtung benachbarter Rohrschüsse bei großen Drehzahlunterschieden und insbesondere bei gegenläufiger Drehbewegung benachbarter Rohrschüsse sicherzustellen, ist mit Vorteil unter Verwendung eines Lagerringes die Ausbildung so getroffen, daß zwischen benachbarten Rohrschüssen ein ortsfester Lagerring angeordnet ist, welcher unter Zwischenschaltung von Dichtelementen mit einander zugewandten Stirnflächen der Stirnenden der Rohrschüsse verbunden ist.

Bei einer Ausbildung, bei welcher der Lagerring die einander zugewandten Stirnenden der Rohrschüsse übergreift, kann der Austrag des Misch- bzw. Umsetzungsproduktes gemäß einer bevorzugten Ausführungsform dadurch erfolgen, daß wenigstens ein Stirnende eines Rohrschusses im Lagerring verschiebbar ist. Dadurch wird eine präzise Einstellung eines Trennspaltes zwischen einander zugewandten Stirnflächen ermöglicht, über welchen Spalt Material bestimmter Korngröße entweichen kann.

Um die Mischeffizienz weiter zu erhöhen und insbesondere schwer mischbare Komponenten in kurzer Zeit homogen miteinander zu vermischen, ist mit Vorteil die Ausbildung so getroffen, daß beide dichtend abschließenden Stirnwände in axialer Richtung verschiebbar und gesondert voneinander oder zu gemeinsamer Bewegung kuppelbar antreibbar sind. Bei einer derartigen Ausbildung kann insbesondere bei Kupplung der Bewegung der Stirnwände zu gleichsinniger Bewegung das zu mischende Gut mehrfach durch die Mischzone zwischen benachbarten Rohrschüssen hindurchtransportiert werden, wodurch eine intensive und rasche Vermischung sichergestellt wird.

Insbesondere für die Durchführung von chemischen Umsetzungen oder aber auch für das Vermischen von empfindlichen Komponenten, welche nur unter Inertgas- bzw. Sauerstoffausschluß miteinander vermischt werden dürfen, ist mit Vorteil die Ausbildung so getroffen, daß der Behälter mit wenigstens einer Öffnung zum Anlegen eines Vakuums versehen ist. Uber einen derartigen Anschluß kann erforderlichenfalls auch Inertgas eingepreßt werden.

In konstruktiv besonders einfacher Weise ist die Ausbildung so getroffen, daß die gemeinsame Achse der Rohrschüsse im wesentlichen horizontal angeordnet ist, wobei die Rohrschüsse an ihrem Mantel Heiz- und/oder Kühleinrichtungen aufweisen können, um chemische Umsetzungen oder auch Mischvorgänge zu optimieren.

Zur Anpassung der Innenfläche des von den Rohrschüssen gebildeten Behälters an die Konsistenz der Mischgüter ist die Ausbildung bevorzugt so getroffen, daß die dem Inneren der Rohrschüsse zugewandte Fläche der Stirnwände eine von einer auf die Achse des entsprechenden Rohrschusses normal verlaufenden, ebenen Fläche abweichende Fläche aufweist. Durch beispielsweise geneigt zur Rohrachse verlaufende Innenflächen der Stirnwände können dabei zusätzliche Bewegungskomponenten neben der durch die Rotation hervorgerufenen Komponenten in das Material eingebracht werden und derart eine Beschleunigung eines Misch- bzw. Umsetzvorganges erzielt werden.

Die Erfindung wird nachfolgend an Hand von in der Zeichnung schematisch dargestellten Ausführungsbeispielen näher erläutert. In dieser zeigen Fig.1 einen Schnitt durch eine erste Ausführungsform einer erfindungsgemäßen Vorrichtung mit zwei aneinander anschließenden Rohrschüssen; Fig.2 einen Schnitt durch eine abgewandelte Ausführungsform einer erfindungsgemäßen Vorrichtung mit drei zueinander koaxialen Rohrschüssen; Fig.3 einen Schnitt durch eine wiederum abgewandelte Ausführungsform einer erfindungsgemäßen Vorrichtung, wobei lediglich einer der aneinander anschließenden Rohrschüsse eine bewegliche Stirnwand aufweist; die Fig.4, 5 und 6 Schnitte durch eine zu Fig.1 ähnliche Ausführungsform zu unterschiedlichen Zeitpunkten eines Misch- bzw. Umsetzungsvorganges, wobei die aneinander angrenzenden Rohrschüsse eine entgegengesetzte Drehrichtung aufweisen; die Fig.7, 8 und 9 in einer zu den Fig.4 bis 6 ähnlichen Darstellung unterschiedliche Zeitpunkte eines Mischvorganges, wobei die aneinander anschließenden Rohrschüsse gleiche Drehrichtung und gleiche Drehzahl aufweisen; Fig.10 eine Darstellung analog zu Fig.7, wobei die aneinander angrenzenden Rohrschüsse gleiche Drehrichtung jedoch unterschiedliche Drehzahl aufweisen; Fig.11 einen Schnitt durch eine weitere abgewandelte Ausführungsform mit im Lagerring verschiebbar angeordneten Rohrschüssen; Fig.12 einen Schnitt durch eine Ausführungsform, bei welcher die Achsen der Rohrschüsse einen stumpfen Winkel miteinander einschließen; und die Fig.13a,b,c schematische Darstellungen von abgewandelten Oberflächenstrukturen für die die Rohrschüsse an den freien Enden abdichtenden Stirnwände.

In Fig.1 ist ein Behälter 1 zum Mischen, Homogenisieren oder Umsetzen von wenigstens zwei Komponenten dargestellt, welcher von zwei koaxial zueinander angeordneten, aneinander anschließenden Rohrschüssen 2 gebildet wird, welche miteinander in offener Verbindung stehen. Die Rohrschüsse 2 sind in schematisch angedeuteten Lagern 3 gelagert, wobei im Bereich eines der Lager für jede der Rohrschüsse ein gesonderter Antrieb 4 bzw. ein Teil eines Ubersetzungsgetriebes angedeutet ist. Die Rohrschüsse 2 schließen mit ihren einander zugewandten Stirnflächen der Stirnenden 5 über einen festen Lagerring 6 dichtend aneinander an. Weiters ist in jedem der in Fig.1 dargestellten Rohrschüsse 2 eine das offene Ende der Rohrschüsse 2 abschließende Stirnwand 7 vorgesehen, welche im Sinne der Doppelpfeile 8 in axialer Richtung bewegbar sind. Dabei sind am Außenumfang der Stirnwände 7 Dichtungen 9 angedeutet.

Zum Füllen und Entleeren des von den koaxial zueinander angeordneten und getrennt voneinander antreibbaren Rohrschüssen gebildeten Behälters 1 weist der Lagerring 6 Zutrittsöffnungen in das Innere des Behälters auf, welche mit 10 und 11 angedeutet sind. Zusätzlich oder alternativ zu derartigen Öffnungen im Lagerring 6 können auch im Bereich der Stirnwände 7 Zutrittsöffnungen 12 vorgesehen sein, welche mit durch die Wellen 13 der Stirnwände 7 im wesentlichen axial verlaufenden Kanälen 14 in Verbindung stehen. Dabei ist eine insbesondere zum Entleeren bestimmte Öffnung 12 mit einem schematisch angedeuteten Sieb 24 ausgestattet.

Für eine Vielzahl von Mischvorgängen bzw. Homogenisierungs oder Umsetzungsprozessen ist es neben der Durchführung eines Mischprozesses notwendig, unterschiedliche Verfahrensparameter aufrechtzuerhalten. Für eine Einstellung geeigneter Temperaturbedingungen weisen die Rohrschüsse 2 in ihrem Mantel Kühl- und/oder Heizeinrichtungen auf, wie sie schematisch mit 15 angedeutet sind, wobei die Anschlüsse an derartige Kühl- und/oder Heizeinrichtungen 15 der Ubersichtlichkeit halber nicht dargestellt sind. Anstelle derartiger im Mantel integrierter Einrichtungen können beispielsweise auch den Außenumfang der Rohrschüsse umgebende Strahlungseinrichtungen vorgesehen sein.

In den nachfolgenden Figuren sind für gleiche Bauteile die Bezugszeichen der Fig.1 beibehalten worden. Weiters sind nur mehr die wesentlichsten Bauteile der Übersichtlichkeit halber dargestellt, so daß insbesondere auf die Darstellung der Lager und Antriebe sowie der unterschiedlichen Möglichkeiten der Zuführungs- und/oder Abführungsöffnungen verzichtet wird.

In Fig.2 ist eine Ausführungsform dargestellt, in welcher drei zueinander koaxiale Rohrschüsse 2 bzw. 16 Verwendung finden. Die außenliegenden Rohrschüsse 2 sind dabei ähnlich den Rohrschüssen der Fig.1 ausgebildet und weisen wiederum zum Abschluß ihrer offenen außenliegenden Enden Stirnwände 7 auf, welche getrennt voneinander verschiebbar sind. Der mittlere Rohrschuß 16 kann dabei entsprechend den Anforderungen beispielsweise gegenläufig zu den außenliegenden Rohrschüssen 2 angetrieben werden, wobei die einander zugewandten Stirnflächen der Rohrschüsse 2 bzw. 16 wiederum über einen festen Lagerring 6 aneinander anschließen.

Bei der Ausführungsform gemäß Fig.3 findet ein Rohrschuß 2 mit einer beweglichen Stirnwand 7 sowie ein zweiter Rohrschuß 17 mit einer starren Wand 18 Verwendung. Eine derartige Ausführungsform kann beispielsweise dann gewählt werden, wenn der Rohrschuß 17 als entfernbares Endgebinde ausgeführt werden soll, welches nach erfolgtem Mischen bzw. Umsetzungsvorgang vom Rohrschuß 2 abgekoppelt wird und beispielsweise einem Verbraucher zugestellt wird. Durch die bewegliche Stirnwand 7 des angrenzenden Rohrschußes 2 wird es im Laufe des Mischvorganges dabei möglich, die Mischung bzw. die umgesetzten Produkte in das vom Rohrschuß 17 gebildete Gefäß bzw. Gebinde überzuführen.

In den Fig.4, 5 und 6 sind unterschiedliche Zeitpunkte eines Misch- bzw. Homogenisierungsvorganges dargestellt, wobei die aneinander angrenzenden Rohrschüsse 2 in entgegengesetzter Drehrichtung angetrieben werden, wie dies durch die Pfeile 19 und 20 angedeutet ist. Die Zufuhr von Material soll dabei über nicht näher dargestellte Zuleitungen im Bereich des festen Lagerringes 6 erfolgen und es wird sich im Bereich des Lagerringes eine Reib- bzw. Mischzone 21 während des Mischvorganges ausbilden. Bei fortschreitendem Misch- bzw. Homogenisierungsvorgang werden darüber hinaus die luftgefüllten Bereiche 22 verkleinert, wobei überschüssige Luft bzw. Gas beispielsweise durch die Welle der Stirnwände 7 abgeführt wird. Durch Bewegung der Stirnwände 7 kann dabei das zu mischende bzw. umzusetzende oder zu homogenisierende Material für einen entsprechenden Zeitraum in den Bereich des Lagerringes 6 gebracht werden, in welchem die hauptsächliche Mischung in der Misch- bzw. Reibzone 21 stattfindet.

In den Fig.7, 8 und 9 ist ein Vorgang dargestellt, bei welchem die aneinander anschließenden Rohrschüsse 2 in gleicher Drehrichtung 23 und mit gleicher Drehzahl angetrieben werden. Die Zufuhr von mischendem bzw. umzusetzenden oder zu homogenisierenden Material erfolgt wiederum über den festen Lagerring 6 zwischen den Stirnflächen der Rohrschüsse 2. Zu Beginn des Mischvorganges wird sich bei dieser Betriebsweise das Material vorzugsweise am Innenumfang der Rohrschüsse 2 anlegen, wobei wiederum im Behälter eine befindliche Restluftmenge über wenigstens eine zentrale Öffnung in einer Stirnwand 7 abgezogen werden kann. Durch Bewegung des Stirnwände 7 ist es wiederum möglich, das Material entsprechend den Anforderungen in den Bereich des festen Lagerringes zu bringen.

Bei der Darstellung gemäß Fig.10 werden die Rohrschüsse 2 in gleicher Drehrichtung 23 jedoch mit unterschiedlicher Drehzahl angetrieben. Es bildet sich somit im Bereich des Lagerringes 6 wiederum eine Misch- bzw. Reibzone 21 aus, in welcher eine besonders intensive Mischung bzw. Homogenisierung der eingebrachten Komponenten erfolgt.

Bei der in Fig.11 dargestellten Ausführungsform ist eine von den vorangehenden Figuren abweichende dichtende Verbindung der einander zugewandten Stirnenden der Rohrschüsse 2 dargestellt. Dabei findet ein die Stirnflächen der Stirnenden 5 übergreifender, ortsfester Lagerring 25 Verwendung, wobei Dichtflächen des Lagerringes 25, welche mit der Außenfläche der Rohrschüsse 2 zusammenwirken, schematisch mit 26 angedeutet sind. Bei dieser Ausbildung erfolgt der Austrag des gemischten bzw. umgesetzten Materials durch einen zwischen den einander zugewandten Stirnflächen 5 der Rohrschüsse 2 einstellbaren Trennspalt 27, wobei nach erfolgter Mischung bzw. Umsetzung zur Einstellung dieses Trennspaltes 27 wenigstens einer der Rohrschüsse 2 im Sinne des Doppelpfeiles 34 in Richtung der Längsachse verschiebbar im Lagerring 25 geführt ist. Nach erfolgtem Misch- bzw. Umsetzungsvorgang tritt das Material durch den auf eine bestimmte Korngröße abgestimmten Trennspalt 27 in das Innere des Lagerringes 25 aus und wird aus diesem durch die Öffnung 11 abgezogen.

In den oben dargestellten Ausführungsformen verläuft die Achse des von dem aus wenigstens zwei koaxialen Rohrschüssen 2 gebildeten Mischbehälters 1 im wesentlichen horizontal. Entsprechend den Anforderungen kann naturgemäß auch eine zur Horizontalen geneigte Anordnung bzw. eine vertikale Anordnung gewählt werden.

Bei der Ausbildung gemäß Fig.12 schließen die Achsen 28 der in offener Verbindung miteinander stehende Rohrschüsse 2 einen stumpfen Winkel α miteinander ein. Dabei findet ein entsprechend ausgebildeter ortsfester Lagerring 29 Verwendung, wobei die mit den Stirnflächen der Stirnenden 5 der Rohrschüsse 2 zusammenwirkenden Lagerringe mit 30 bezeichnet sind. Bei einer derartigen Ausbildung weist die im Bereich der Verbindung der Rohrschüsse entstehende Mischzone eine asymmetrische Form auf, wobei durch die Rotationsbewegung der Rohrschüsse 2 ein Walkeffekt auftreten und damit verbunden ein beschleunigter Mischvorgang vorgenommen werden kann, da aufgrund der Schrägstellung der Achsen 28 das an der Innenfläche der Rohrschüsse 2 anhaftende Material in Abhängigkeit von der Lage unterschiedlichen zusätzlichen Bewegungen, insbesondere in im wesentlichen axialer Richtung, unterworfen wird.

Bei der Darstellung gemäß Fig.13 sind lediglich die außenliegenden Stirnwände 7 von nicht näher dargestellten Rohrschüssen gezeigt, wobei die innen liegenden Oberflächen eine von einer normal auf die schematisch angedeutete Achse 28 der Rohrschüsse stehende Fläche abweichende Oberflächenform aufweisen. So sind in Fig.13a eine konvexe und eine konkave Oberfläche 31 bzw. 32 dargestellt. Bei der Ausbildung gemäß Fig.13b finden auf die Achse 28 schräg stehende Oberflächen 33 Verwendung und bei der Ausbildung gemäß Fig.13c weisen lediglich Teilbereiche der zum Inneren gewandten Fläche der Stirnwände 7 eine von einer auf die Achse 28 normal stehenden Ebene abweichende Oberflächenform auf. Dabei finden im Querschnitt dreieckförmige Strukturen Verwendung. Insbesondere bei der Ausbildung gemäß den Fig.13b und 13c werden neben den durch die Rotationsbewegung der Rohrschüsse auf das Material ausgeübten Kräfte auch Bewegungskomponenten in im wesentlichen axialer Richtung der Rohrschüsse ausgeübt, wodurch der Misch- bzw. Umsetzungsvorgang begünstigt wird und weiters besondere Mischeffekte erzielt werden können.

Dadurch, daß die Drehzahlen und Drehrichtungen getrennt voneinander einstellbar und wählbar sind und weiters wenigstens eine Stirnwand in Richtung der Achse des von den Rohrschüssen gebildeten Mischbehälters bewegbar ist, können unterschiedlichste Mischzonen und Intensitäten erreicht werden. Es können somit Trockenstoffe, Flüssigkeiten oder Pasten verarbeitet werden und es können durch den Einsatz von Kühl- und/oder Heizeinrichtungen und durch die Stirnwände einbringbaren Preßdrücke die Parameter für eine ordnungsgemäße Mischung, Homogenisierung oder Umsetzung in weiten Bereichen eingestellt werden. Es ergibt sich somit insgesamt eine leichte Anpassung der einstellbaren Parameter, wie Umdrehungsrichtung, Umdrehungsgeschwindigkeit, Anpreßdruck der Stirnwände, Temperatur und ähnliches, an die Materialkonsistenz, wodurch sich eine sehr rasche Mischung im gesamten Material erzielen läßt. Die bei der Mischung entstehende Wärme wird direkt im Material erzeugt und es kann eine Temperatureinstellung, wie oben erwähnt, durch zusätzliche Heiz- und Kühlprozesse unterstützt werden und derart gleichmäßig und rasch durch den Austausch über eine große Oberfläche erfolgen. Die im Lagerring und/oder in den Stirnwände vorgesehenen Öffnungen bzw. Zuleitungen können naturgemäß nicht nur für die Zufuhr von Material und den Abzug der gemischten bzw. umgesetzten Produkte sondern beispielsweise auch zum Anlegen eines Vakuum oder zur Beaufschlagung mit Inertgas oder Schutzgas eingesetzt werden.

Zur Unterstützung des Misch- oder Umsetzungs- bzw. Homogenisierungsvorganges im Inneren des Behälters 1 können in diesem weiters kleine Reibkörper enthalten sein.

Eine kontinuierliche Betriebsweise kann dabei derart erfolgen, daß das zu mischende Gut kontinuierlich über eine in einer Stirnwand 7 angeordnete Zuführung 14 zugeführt wird und über die in der gegenüberliegenden Stirnwand 7 vorgesehene Öffnung 12 abgeführt wird, welche beispielsweise mit einem Sieb ausgestattet ist, wie dies in Fig.1 angedeutet ist. Anstelle einer kontinuierlichen Betriebsweise kann das Material chargenweise eingebracht werden, worauf nach erfolgtem Mischvorgang durch Bewegung mindestens einer Stirnwand das Mischprodukt bzw. Umsetzungsprodukt wiederum beispielsweise über die in der gegenüberliegenden Stirnwand 7 vorgesehene Öffnung 12 ausgebracht wird.

## Patentansprüche

1. Vorrichtung für das Mischen, Homogenisieren oder Umsetzen von wenigstens zwei, fließ- oder rieselfähigen, Komponenten mit einem Behälter (1), welcher um eine Achse rotierbar gelagert und zu rotierender Bewegung antreibbar ist, mit wenigstens einer verschließbaren Öffnung (10,11,12,14) zum Füllen und/oder Entleeren des Behälters (1), dadurch gekennzeichnet, daß der Behälter (1) von wenigstens zwei miteinander in offener Verbindung stehenden, gesondert antreibbaren Rohrschüssen (2,16,17) gebildet ist, daß die Rohrschüsse (2,16,17) an ihren einander zugewandten Stirnenden (5) dichtend gelagert sind, daß die in Achsrichtung außenliegenden Enden des Behälters (1) je eine dichtend abschließende Stirnwand (7,18) aufweisen, und daß wenigstens eine dichtend abschließende Stirnwand (7) in Achsrichtung der Rohrschüsse (2,16,17) verschiebbar ausgebildet ist.

2. Vorrichtung nach Anspruch 1, dadurch gekennzeichnet, daß die Achsen der Rohrschüsse (2,16,17) koaxial zueinander oder unter Einschluß eines stumpfen Winkels miteinander angeordnet sind.

3. Vorrichtung nach Anspruch 1 oder 2, dadurch gekennzeichnet, daß wenigstens eine Stirnwand (7) eine, insbesondere mit einem Sieb (24) ausgestattete, axiale Öffnung (12) zum Füllen und/oder Entleeren des Behälters (1) aufweist.

4. Vorrichtung nach Anspruch 1, 2 oder 3, dadurch gekennzeichnet, daß die Drehantriebe (4) für die in Achsrichtung nebeneinander angeordneten Rohrschüsse (2,16,17) am jeweiligen Außenumfang der Rohrschüsse angreifen.

5. Vorrichtung nach einem der Ansprüche 1 bis 4, dadurch gekennzeichnet, daß die Rohrschüsse (2,16,17) an ihrem Außenumfang in Lagern (3) abgestützt sind.

6. Vorrichtung nach einem der Ansprüche 1 bis 5, dadurch gekennzeichnet, daß im Bereich der einander zugewandten Stirnenden der Rohrschüsse (2,16,17) ein Lagerring (6,25,30) vorgesehen ist, welcher dichtend mit den Stirnenden (5) der Rohrschüsse (2,16,17) zusammenwirkt.

7. Vorrichtung nach Anspruch 6, dadurch gekennzeichnet, daß wenigstens eine Öffnung (10,11) zum Füllen und/oder Entleeren des Behälters (1) den insbesondere ortsfesten Lagerring (6,25) durchsetzt.

8. Vorrichtung nach Anspruch 6 oder 7, dadurch gekennzeichnet, daß zwischen benachbarten Rohrschüssen (2,16,17) ein ortsfester Lagerring (25) angeordnet ist, welcher unter Zwischenschaltung von Dichtelementen (26) mit einander zugewandten Stirnenden der Rohrschüsse (2) verbunden ist.

9. Vorrichtung nach einem der Ansprüche 6 oder 7, dadurch gekennzeichnet, daß wenigstens ein Stirnende (5) eines Rohrschusses (2) im Lagerring (25) verschiebbar gelagert ist.

10. Vorrichtung nach einem der Ansprüche 1 bis 9, dadurch gekennzeichnet, daß beide dichtend abschließenden Stirnwände (7) in axialer Richtung verschiebbar und gesondert voneinander oder zu gemeinsamer Bewegung kuppelbar antreibbar sind.

11. Vorrichtung nach einem der Ansprüche 1 bis 10, dadurch gekennzeichnet, daß der Behälter (1) mit wenigstens einer Öffnung (10,11,12,14) zum Anlegen eines Vakuums versehen ist.

12. Vorrichtung nach einem der Ansprüche 1 bis 11, dadurch gekennzeichnet, daß die gemeinsame Achse der Rohrschüsse (2,16,17) im wesentlichen horizontal angeordnet ist.

13. Vorrichtung nach einem der Ansprüche 1 bis 12, dadurch gekennzeichnet, daß die Rohrschüsse (2,16,17) an ihrem Mantel Heiz- und/oder Kühleinrichtungen (15) aufweisen.

14. Vorrichtung nach einem der Ansprüche 1 bis 13, dadurch gekennzeichnet, daß die dem Inneren der Rohrschüsse (2,16,17) zugewandte Fläche der Stirnwände eine von einer auf die Achse (28) des entsprechenden Rohrschusses normal verlaufenden, ebenen Fläche abweichende Fläche (31,32,33) aufweist.

## Claims

1. An apparatus for mixing, homogenising or reacting at least two fluid or free-flowing components, with a container (1) which is mounted rotatably about an axis and which can be driven in rotating movement, with at least one closable opening (10,11,12,14) for filling and/or emptying the container (1), characterised in that the container (1) is formed by at least two lengths of pipe (2,16,17) which are in open communication with one another and which can be driven separately, in that the lengths of pipe (2,16,17) are mounted fluidtightly at their mutually facing front ends (5), in that the axially outerlying ends of the container (1) each have a fluidtightly sealing end wall (7, 18), and in that at least one fluidtightly sealing end wall (7) is designed to be displaceable in the axial direction of the lengths of pipe (2,16,17).

2. An apparatus according to Claim 1, characterised in that the axes of the lengths of pipe (2,16,17) are arranged coaxially to one another or are arranged to form an obtuse angle with one another.

3. An apparatus according to Claim 1 or 2, characterised in that at least one end wall (7) has an axial opening (12), in particular with a sieve (24), for filling and/or emptying the container (1).

4. An apparatus according to Claim 1, 2 or 3, characterised in that the rotary drives (4) for the lengths of pipe (2,16,17) arranged side by side in axial direction engage on the respective outer circumference of the lengths of pipe.

5. An apparatus according to any one of Claims 1 to 4, characterised in that the lengths of pipe (2,16,17) are supported in bearings (3) on their outer circumference.

6. An apparatus according to any one of Claims 1 to 5, characterised in that in the vicinity of the mutually facing front ends of the lengths of pipe (2,16,17) there is provided a bearing ring (6,25,30) which co-operates to form a seal with the front ends (5) of the lengths of pipe (2,16,17).

7. An apparatus according to Claim 6, characterised in that an opening (10,11) for filling and/or emptying the container (1) passes through the bearing ring (6,25) which in particular is stationary.

8. An apparatus according to Claim 6 or 7, characterised in that a stationary bearing ring (25) is disposed between adjacent lengths of pipe (2,16,17) and is connected with mutually facing front ends of the lengths of pipe (2), with the interposition of sealing members (26).

9. An apparatus according to either Claim 6 or 7, characterised in that at least one front end (5) of a length of pipe (2) is mounted displaceably in the bearing ring (25).

10. An apparatus according to any one of Claims 1 to 9, characterised in that both end walls (7) forming a fluidtight seal are displaceable in axial direction and can be driven in such a way that they can be coupled separately from one another or for common movement.

11. An apparatus according to any one of Claims 1 to 10, characterised in that the container (1) is provided with at least one opening (10,11,12,14) for the application of a vacuum.

12. An apparatus according to any one of Claims 1 to 11, characterised in that the common axis of the lengths of pipe (2,16,17) is disposed substantially horizontally.

13. An apparatus according to any one of Claims 1 to 12, characterised in that on their circumference the lengths of pipe (2,16,17) have heating and/or cooling means (15).

14. An apparatus according to any one of Claims 1 to 13, characterised in that the surface of the end walls facing the interior of the lengths of pipe (2,16,17) has a surface (31,32,33) deviating from a flat surface extending perpendicularly to the axis (28) of the corresponding length of pipe.

## Revendications

1. Dispositif pour mélanger, homogénéiser ou faire réagir au moins deux composants fluides avec un récipient (1) disposé de manière à pouvoir tourner autour d'un axe et pouvant être actionné en un mouvement rotatif, avec au moins une ouverture obturable (10,11,12,14) pour remplir et/ou vider le récipient (1), caractérisé en ce que le récipient (1) est formé d'au moins deux éléments tubulaires actionnés séparément, en relation ouverte l'un avec l'autre (2,16,17), en ce que les éléments tubulaires (2,16,17) sont disposés de façon étanche sur leurs extrémités frontales se faisant face (5), en ce que les extrémités du récipient (1) situées à l'extérieur dans la direction de l'axe présentent chacune une paroi frontale s'obturant de façon étanche (7,18), et en ce qu'au moins une paroi frontale s'obturant de façon étanche (7) est formée de manière à glisser dans la direction de l'axe des éléments tubulaires (2,16,17).

2. Dispositif selon la revendication 1, caractérisé en ce que les axes des éléments tubulaires (2,16,17) sont disposés de façon coaxiale l'un par rapport à l'autre ou en comprenant un angle obtus.

3. Dispositif selon la revendication 1 ou 2, caractérisé en ce qu'au moins une paroi frontale (7) présente une ouverture axiale (12), en particulier munie d'un tamis (24) pour remplir et/ou vider le récipient (1).

4. Dispositif selon la revendication 1, 2 ou 3, caractérisé en ce que les mécanismes de rotation (4) pour les éléments tubulaires (2,16,17) disposés l'un à côté de l'autre dans la direction de l'axe mordent sur le bord extérieur correspondant des éléments tubulaires.

5. Dispositif selon l'une des revendications 1 à 4, caractérisé en ce que les éléments tubulaires (2,16,17) sont étayés sur leur circonférence externe par des appuis (3).

6. Dispositif selon l'une des revendications 1 à 5, caractérisé en ce que dans la zone des extrémités frontales des éléments tubulaires (2,16,17) se faisant face est prévu un anneau d'appui (6,25,30) qui coopère de façon étanche avec les extrémités frontales (5) des éléments tubulaires (2,16,17).

7. Dispositif selon la revendication 6, caractérisé en ce qu'au moins une ouverture (10,11) pour remplir et/ou vider le récipient (1) traverse l'anneau d'appui en particulier fixe (6,25).

8. Dispositif selon la revendication 6 ou 7, caractérisé en ce qu'entre des éléments tubulaires voisins (2,16,17) est disposé un anneau d'appui fixe (25) qui est relié aux extrémités frontales de l'élément tubulaire se faisant face (2) avec intercalage d'éléments d'étanchéité (26).

9. Dispositif selon l'une des revendications 6 ou 7, caractérisé en ce qu'au moins une extrémité frontale (5) d'un élément tubulaire (2) est disposée de manière à pouvoir glisser dans l'anneau d'appui (25).

10. Dispositif selon l'une des revendications 1 à 9, caractérisé en ce que les deux parois frontales s'obturant de façon étanche (7) peuvent glisser en direction axiale et séparément l'une de l'autre ou peuvent être actionnées de façon couplable en un mouvement commun.

11. Dispositif selon l'une des revendications 1 à 10, caractérisé en ce que le récipient (1) est muni d'au moins une ouverture (10,11,12,14) pour faire le vide.

12. Dispositif selon l'une des revendications 1 à 11, caractérisé en ce que l'axe commun des éléments tubulaires (2,16,17) est disposé de façon essentiellement horizontale.

13. Dispositif selon l'une des revendications 1 à 12, caractérisé en ce que les éléments tubulaires (2,16,17) présentent sur leur enveloppe des éléments chauffants et/ou réfrigérants (15).

14. Dispositif selon l'une des revendications 1 à 13, caractérisé en ce que la surface des parois frontales orientée vers l'intérieur des éléments tubulaires (2,16,17) présente une surface (31,32,33) s'écartant de la surface plane se développant normalement à l'axe (28) de l'élément tubulaire correspondant.
